# EUROPÄISCHE PATENTSCHRIFT

(11) **EP 3 854 467 B1**
(45) Veröffentlichungstag und Bekanntmachung des Hinweises auf die Patenterteilung: **19.10.2022**
(21) Anmeldenummer: 20153604.2
(22) Anmeldetag: 24.01.2020
(51) Int. Cl.: A63H 33/12, A63H 33/06

(54) **BAUSATZ MIT STECKELEMENTEN**
KIT WITH PLUG-IN ELEMENTS
JEU DE PIÈCES POURVU D'ÉLÉMENTS ENFICHABLES

(43) Veröffentlichungstag der Anmeldung: 28.07.2021
(73) Patentinhaber: BEHZAnet FASKO GmbH, 63683 Ortenberg (DE)
(72) Erfinder: Behzadpour, Alireza, 63683 Ortenberg (DE)
(74) Vertreter: Haarpatent Patentanwälte Krämer Meyer

(56) Entgegenhaltungen:
- GB-A- 594 648
- US-A- 3 663 717
- US-A- 4 740 188
- US-A1- 2004 077 257

## Beschreibung

Die Erfindung betrifft einen Bausatz mit Steckelementen, die Verbindungsmittel und Aufnahmen zum Verbinden der Steckelemente aufweisen.

Es sind Steckspiele oder Stecksätze für Kinder bekannt, bei denen dreidimensionale Körper durch Verbinden einzelner Steckkörper errichtet werden können. So offenbart z. B. DD 60 714 A2 ein Steckspiel, bei dem einzelne Stecksteine, die kammartige Steckköpfe und Steckfugen aufweisen miteinander verbindbar sind.

Weiterhin beschreibt DE 37 39 743 A1 einen Bausatz bestehend aus Blockkörpern, die mithilfe von Verbindungsgliedern zu größeren Körpern zusammensteckbar sind.

Ein ähnliches Prinzip wird von DE 20 2007 000 884 U1 verfolgt, bei dem einzelne Bauteile mithilfe von Stiften, die in den Bauteilen vorliegende Löcher einführbar und dort klemmbar sind, zu dreidimensionalen Körpern kombinierbar sind.

US 3 663 717 A offenbart ein Bausatz umfassend mehrere Steckelemente.

Nachteilig bei dem bekannten Stand der Technik ist jedoch, dass für die Herstellung eines dreidimensionalen Körpers oder generell einer aus mehreren Steckelementen gebildeten Form neben den Steckelementen auch separate Verbindungsmittel notwendig sind, um die Steckelemente miteinander verbinden. Außerdem lassen sich keine neuen Steckelemente bilden, sondern es steht ein begrenzter Fundus zur Verfügung.

Der Erfindung liegt die Aufgabe zugrunde, einen Bausatz zur Bildung von dreidimensionalen Formen bereitzustellen, der universell verwendbar und erweiterbar ist und ohne Verbindungsteile auskommt.

Die Aufgabe wird durch die Merkmale des Anspruchs 1 gelöst. Ausgestaltungen der Erfindung sind in den abhängigen Unteransprüchen beschrieben.

Die Aufgabe wird erfindungsgemäß dadurch gelöst, dass ein Bausatz bereitgestellt wird, der mehrere Steckelemente umfasst, die zur Bildung von Verbindungskörpern miteinander verbindbar sind, wobei jedes Steckelement flächig ausgebildet ist und Aufnahmen und Verbindungsmittel aufweist, wobei die Aufnahmen derart ausgestaltet sind, dass mindestens ein Verbindungsmittel in eine Aufnahme einsteckbar ist und wobei jedes Steckelement mindestens eine Sollbruchstelle aufweist, so dass jedes Steckelement in wenigstens zwei Steckelemente mit Aufnahmen und Verbindungsmittel teilbar ist. Die Steckelemente können an der Sollbruchstelle geteilt werden, so dass hierdurch neue Steckelemente erzeugbar sind, die jedoch kompatibel zu den anderen Steckelementen sind. Die Vorteile des erfindungsgemäßen Bausatzes sind, dass durch eine geringe Anzahl an Steckelementen zahlreiche dreidimensionale Gebilde oder Figuren erstellbar sind, da die Steckelemente verschieden verbindbar und aufgrund der integrierten Sollbruchstelle weitere Steckelemente und somit neue Kombinationen erzeugbar sind. Durch die Teilung der Steckelemente können neue Aufnahmen bzw. Verbindungsmittel entstehen, die wiederum neue Kombinationen ermöglichen.

In einer Ausgestaltung ist vorgesehen, dass die Steckelemente eine Grundfläche aufweisen, in der die Aufnahmen als Durchbrüche vorliegen. In einem Steckelement liegt mindestens eine als Durchbruch ausgestaltete Aufnahme vor, so dass ein Steckelement mindestens mit einem weiteren Steckelement verbindbar ist. Die Steckelemente können verschiedene geometrische Formen aufweisen. In einer Ausgestaltung sind die Steckelemente im Wesentlichen rechteckig geformt, weisen also insbesondere eine rechteckige Grundfläche auf, in der die Aufnahmen als Durchbrüche vorliegen. Die Durchbrüche können hierbei unterschiedlich gestaltet sein, wobei sich mehreckig gestaltete oder runde Durchbrüche oder Kombinationen hiervon als besonders vorteilhaft erwiesen haben, da hiermit eine Vielzahl unterschiedlich gestalteter Verbindungsmittel aufnehmbar ist.

In einer weiteren bevorzugten Ausgestaltung ist vorgesehen, dass die Durchbrüche H-förmig geformt sind. In derart ausgestalteten Durchbrüchen können beispielsweise zwei Steckelemente mit ihren Verbindungsmittel eingebracht und in ihrer eingesteckten Position verrastet werden. Eingebrachte Steckelemente können sich in dieser Ausgestaltung gegenüberstehen.

Es ist bevorzugt, dass die Aufnahmen derart ausgestaltet sind, dass ein eingestecktes Verbindungsmittel eines Steckelements durch Drehung um seine Achse von einer Einsteckposition in eine Verriegelungsposition bringbar ist, in der das eingesteckte Steckelement reversibel verrastbar ist. Die in Aufnahmen eingesteckte Verbindungsmittel von Steckelementen können beispielsweise dadurch in ihrer Position gehalten werden, indem sie durch eine seitliche Bewegung in eine Ausnehmung bewegt werden, die benachbart zu einem Durchbruch angeordnet ist. Hierfür kann das eingesteckte Verbindungsmittel ebenfalls eine Ausnehmung oder Nut aufweisen, die dann mit einer Ausnehmung der als Durchbruch gestalteten Aufnahme in Wirkkontakt gebracht wird.

In einer weiteren Ausgestaltung ist vorgesehen, dass die Durchbrüche kreisförmig gestaltet sind, wobei sich schlitzförmige Ausnehmungen diametral vom Kreis erstrecken. Bei derart gestalteten Durchbrüchen kann ein Steckelement mit seinem Verbindungsmittel durch den Durchbruch hindurchgeführt und durch Drehung um seine Längsachse reversibel verrastet werden. Derart gestaltete Durchbrüche sind besonders bei Verbindungsmitteln vorteilhaft, die beispielsweise einen breiten Kopfbereich und einen schmaleren Halsbereich aufweisen, so dass durch Drehung des Steckelements der schmale Halsbereich mit dem kreisförmigen Durchbruchsbereich interagiert und das Steckelement verrastet.

Um ein seitliches Stecken der Steckelemente zu ermöglichen, können im Randbereich der Steckelemente als Ausnehmungen ausgestaltete Aufnahmen vorliegen. Hierdurch können die Steckelemente seitlich ineinandergesteckt werden, indem beispielsweise die Ausnehmungen zweier Steckelemente miteinander versteckt werden. Die Steckelemente können dann in einem Winkel von 90° zueinanderstehen.

Weiterhin kann es vorteilhaft sein, wenn die Verbindungsmittel als Zapfen im Randbereich der Steckelemente vorgesehen sind. Die Zapfen können beispielsweise in als Durchbrüche ausgestaltete Aufnahmen oder in Ausnehmungen im Randbereich eingesteckt werden, so dass das eingesteckte Steckelement z. B. in einem 90° Winkel oder eben zu dem anderen Steckelement angeordnet ist. Die Zapfen können unterschiedlich gestaltet sein und beispielsweise als Vorsprünge, eckige oder runde Elemente vorgesehen sein, die sich seitlich von der Grundfläche erstrecken.

Es ist weiterhin bevorzugt, dass die Verbindungsmittel als endständig an den Steckelementen vorliegende Kopfbereiche vorgesehen sind, so dass der Kopfbereich in eine Aufnahme einsteckbar ist. Je nach Ausgestaltung der Steckelemente können die Verbindungsmittel einen Teilbereich des Steckelements ausmachen. Das heißt, dass Verbindungsmittel kann beispielsweise als Kopf- und/oder Endbereich gestaltet sein, sodass diese Bereiche in entsprechende Aufnahmen eines anderen Steckelements eingesteckt werden können. Diesbezüglich kann es vorteilhaft sein, dass der Kopfbereich keilförmig ausgestaltet ist und einen sich verengenden Halsbereich aufweist. Hierdurch kann das Verbindungsmittel mit seinem keilförmig gestalteten Kopfbereich voraus bis zu seinem sich verengenden Halsbereich in eine beispielsweise als Durchbruch vorgesehene Aufnahme eingesteckt und anschließend um seine Längsachse gedreht werden, sodass eine reversible Rastverbindung zwischen den beiden Steckelementen entsteht.

Weiterhin ist es bevorzugt, dass der Kopfbereich im Wesentlichen rechteckig ausgestaltet ist und einen durch nutartige Aufnahmen im Randbereich gebildeten Halsbereich aufweist. Die Verbindungsmittel können auch als rechteckige Kopfbereiche ausgestaltet sein, die im Randbereich ihres Halses nutartige Aufnahmen aufweisen. Die Verbindungsmittel können nach Zusammenstecken mit einem Steckelement gleichzeitig als Aufnahmen fungieren, da die Verbindungsmittel beispielsweise Durchbrüche oder nutartige Aufnahmen im Randbereich besitzen können. Hierdurch kann beispielsweise ein Verbindungsmittel, welches als rechteckiger Kopfbereich ausgestaltet ist, durch eine als Durchbruch ausgestaltete Aufnahme hindurch gesteckt und somit auf der anderen Seite der Aufnahme als Aufnahme für weitere Steckmittel fungieren.

Die Steckelemente können vorzugsweise aus Kunststoff hergestellt sein. Aus Kunststoff bestehende Steckelemente können kostengünstig hergestellt werden und besitzen eine lange Halbwertszeit.

Die Erfindung wird nachfolgend anhand von Ausführungsbeispielen der Erfindung näher erläutert, die in der Zeichnung dargestellt sind. Es zeigen
- Figur 1: eine Ausgestaltung eines Steckelements,
- Figur 2: eine weitere Ausgestaltung eines Steckelements,
- Figur 3: eine weitere Ausgestaltung eines Steckelements,
- Figur 4: eine weitere Ausgestaltung eines Steckelements,
- Figur 5: eine weitere Ausgestaltung eines Steckelements,
- Figur 6: eine weitere Ausgestaltung eines Steckelements,
- Figur 7: eine weitere Ausgestaltung eines Steckelements,
- Figur 8: eine weitere Ausgestaltung eines Steckelements,
- Figur 9: eine weitere Ausgestaltung eines Steckelements und
- Figur 10: eine weitere Ausgestaltung eines Steckelements,

In den Figuren 1 bis 10 sind Ausgestaltungen verschiedener Steckelemente gezeigt. Die Steckelemente 1 besitzen eine im wesentlichen rechteckige Grundfläche 2, können jedoch auch kreisförmig, mehreckig oder als Kombination hieraus gestaltet sein. Figur 7 zeigt beispielsweise eine Ausgestaltung, bei der das Steckelement 1 von einem bauchigen Mittelteil dominiert und von schmaleren Kopfbereichen 3 flankiert wird. Die Randbereiche der Grundfläche 2 können Ausnehmungen, Schrägen oder Krümmungen umfassen, die als Aufnahmen 4 oder Verbindungsmittel 5 dienen.

Die Steckelemente 1 weisen Aufnahmen 4 und Verbindungsmittel 5 auf. Die Aufnahmen 4 können unterschiedlich ausgestaltet sein und beispielsweise als nutförmige Ausnehmungen im Randbereich oder als Durchbrüche in der Grundfläche 2 vorliegen, wie beispielhaft in Figur 1 zu erkennen ist. Hierbei kann die Tiefe oder generell die Größe der nutartigen Aufnahmen 4 im Randbereich variieren und an einsteckbare und beispielsweise als Zapfen ausgestaltete Verbindungsmittel 5 angepasst sein. Es ist jedoch auch möglich, Aufnahmen 4 anderer Steckelemente 1 in die Aufnahme 4 eines Steckelements 1, insbesondere dessen nutartig ausgestaltete und im Randbereich vorliegende Aufnahme 4 einzustecken. Hierdurch können Steckelemente 1 im Wesentlichen in einem 90° Winkel miteinander versteckt werden.

Ferner können die Aufnahmen 4 als in der Grundfläche 2 liegende Durchbrüche ausgestaltet sein, die unterschiedliche Formen aufweisen können. In den Figuren sind beispielsweise kreuzförmige, rechteckige, quadratische oder runde Aufnahmen 4 oder Kombinationen der vorgenannten Aufnahmen dargestellt. Des Weiteren können komplexe Aufnahmen vorgesehen sein, die beispielsweise H-förmig ausgestaltet sind, sodass mehrere Steckelemente 1 in die Schenkel derart ausgestalteter Aufnahmen 4 einsteckbar sind und sich gegenüberstehen. In der Grundfläche 2 können ferner als Durchbrüche ausgestaltete Aufnahmen 4 vorliegen, die kreisförmig sind, wobei sich schlitzförmige Ausnehmungen diametral vom Kreis erstrecken. In solche Aufnahmen 4 können beispielsweise Steckelemente 1 eingeführt und durch Drehung um ihre Längsachse aus dieser ersten Einsteckposition in eine Verriegelungsposition gebracht werden, in der die Steckelemente 1 reversibel miteinander verrastet sind.

Die Verbindungsmittel 5 können zapfenförmig ausgestaltet sein und über den Randbereich der Grundfläche 2 hinausragen. Des Weiteren können auch Kopfbereiche 3 der Steckelemente 1 als Verbindungsmittel 5 vorgesehen sein, sodass der jeweilige Kopfbereich 3 mit den zugehörigen Aufnahmen 4 und/oder Verbindungsmitteln 5 in eine Aufnahme 4 eines anderen Steckelements1 eingeführt werden kann. Die Kopfbereiche 3 können keilförmig, spitz zulaufend, rechteckig, quadratisch oder anderweitig ausgestaltet sein und weitere Aufnahmen 4 und/oder Verbindungsmittel 5 umfassen. Die als Verbindungsmittel 5 vorgesehenen Kopfbereiche 3 können einen sich verengenden Halsbereich 6 aufweisen, der beispielsweise durch sich gegenüberstehende nutenförmige Aufnahmen gebildet wird und ermöglicht, den Kopfbereich nach dem Einstecken in eine Aufnahme 4 um seine Längsachse zu drehen, sodass der Halsbereich 6 mit der Aufnahme 4 bzw. der Aufnahmeöffnung verrastet. Die Verbindungsmittel 5, insbesondere die zapfenförmigen, im Randbereich angeordneten Verbindungsmittel 5 können in als Durchbrüche ausgestaltete Aufnahmen 4 eingesteckt und in unterschiedlichen Winkeln zu dem die Aufnahme 4 aufweisenden Steckelement 1 angeordnet werden. Hier sind Winkel zwischen 90° und 1° möglich. Ferner können zwei oder mehr Steckelemente 1 derart miteinander verbunden werden, dass mehrere Verbindungsmittel 5 eines Steckelements 1 mit mehreren Aufnahmen 4 des anderen Steckelements 5 interagieren.

Jedes Steckelement 1 weist mindestens eine Sollbruchstelle 7 auf, durch die das jeweilige Steckelement 1 in mindestens zwei Steckelemente 1 mit Verbindungsmittel 5 und Aufnahmen 4 teilbar ist. Die Sollbruchstelle 7 ist in den Figuren als dünne quer durch die Steckelemente 1 verlaufende weiße Linie dargestellt. Die Steckelemente 1 können auch mehr als eine Sollbruchstelle 7 aufweisen, sodass ein Steckelement 1 in mehr als zwei Steckelemente 1 geteilt werden kann. Hierdurch lässt sich die Anzahl der Steckelemente 1 eines Bausatzes durch das Teilen der Steckelemente 1 erheblich erhöhen, wodurch dem Bausatz nicht nur gleiche Steckelemente 1 hinzugefügt werden, sondern auch neue Steckelemente 1 entstehen, die aufgrund anders gestalteter Aufnahmen 4 und/oder Verbindungsmittel 5, die durch die Teilung der Steckelemente 1 entstanden sind, neue Kombinationen von Steckelementen 1 ermöglichen.

In Figur 8 ist ein Steckelement 1 dargestellt, das einen gabelförmigen, spitz zulaufenden Kopfbereich 3 aufweist, der als Verbindungsmittel 5 und als Aufnahme 4 fungieren kann. Das heißt, die Gabeln können in eine Aufnahme 4 eines Steckelements 1 oder in mehrere Aufnahmen 4 von nebeneinander oder übereinander positionierter Steckelemente 1 eingebracht werden. Außerdem können die Gabeln zusätzlich als Aufnahmen 4 für einsteckbare Steckelemente 1 dienen. Ein solch gestaltetes Steckelement 1 kann außerdem als Gabel oder Piekser verwendet werden.

Um ein Gebilde, wie zum Beispiel eine dreidimensionale Figur zu bauen, werden die Steckelemente 1 mithilfe ihrer Aufnahmen 4 und Verbindungsmittel 5 miteinander verbunden, wobei die Steckelemente 1 kettenförmig miteinander verbindbar sind oder ein Steckelement 1 mehrere Steckelemente 1 aufnehmen kann. Hierdurch sind vielfältige Konstellationen von Verbindungen möglich und dreidimensionale Figuren und Gebilde bildbar.

Die Steckelemente 1 können zudem anderweitige Funktionen ausüben. So kann beispielsweise das in Figur 8 dargestellte Steckelement 1 aufgrund seines gabelförmigen Kopfbereichs 3 auch als Gabel dienen, mit der zum Beispiel Lebensmittel aufgespießt werden. Die in Figur 9 und 10 dargestellten Steckelemente 1 können mit ihren ebenen Kopfbereichen 3 als Eisstil oder Umrührstab fungieren. Somit betrifft die Erfindung auch die Verwendung der Steckelemente, insbesondere der Steckelemente gemäß Figuren 8, 9 und 10 als Besteck oder Hilfsmittel, insbesondere als Gabel, Eisstiel bzw. Umrührstab, wobei die zuvor genannten Ausgestaltungen der Steckelemente auch für die bevorzugten Verwendungen gelten. Diesbezüglich ist es vorteilhaft, wenn die Steckelemente 1 aus einem Kunststoff bestehen, die für die Verwendung mit Lebensmittel zugelassen ist. Hierbei handelt es sich lediglich um Beispiele, weitere Funktionen oder Verwendungen der Steckelemente 1 sind möglich.

## Patentansprüche

1. Bausatz umfassend mehrere Steckelemente (1), die zur Bildung von Verbindungskörpern miteinander verbindbar sind und jedes Steckelement (1) flächig ausgebildet ist und Aufnahmen (4) und Verbindungsmittel (5) aufweist, wobei die Aufnahmen (4) derart ausgestaltet sind, dass mindestens ein Verbindungsmittel (5) in eine Aufnahme (4) einsteckbar ist **dadurch gekennzeichnet, dass** jedes Steckelement (1) mindestens eine Sollbruchstelle (7) aufweist, so dass jedes Steckelement (1) in wenigstens zwei Steckelemente (1) mit Aufnahmen (4) und Verbindungsmittel (5) teilbar ist.

2. Bausatz nach Anspruch 1, **dadurch gekennzeichnet, dass** die Steckelemente (1) eine Grundfläche (2) aufweisen, in der die Aufnahmen (4) als Durchbrüche vorliegen.

3. Bausatz nach Anspruch 2, **dadurch gekennzeichnet, dass** die Durchbrüche mehreckig, rund oder als eine Kombination hiervon geformt sind.

4. Bausatz nach Anspruch 2, **dadurch gekennzeichnet, dass** die Durchbrüche H-förmig geformt sind.

5. Bausatz nach Anspruch 2, **dadurch gekennzeichnet, dass** die Durchbrüche kreisförmig ausgestaltet sind, wobei sich schlitzförmige Ausnehmungen diametral vom Kreis erstrecken.

6. Bausatz nach einem der vorhergehenden Ansprüche, **dadurch gekennzeichnet, dass** die Aufnahmen (4) derart ausgestaltet sind, dass ein eingestecktes Verbindungsmittel (5) eines Steckelements (1) durch Drehung um seine Achse von einer Einsteckposition in eine Verriegelungsposition bringbar ist, in der das eingesteckte Steckelement (1) reversibel verrastbar ist.

7. Bausatz nach einem der vorhergehenden Ansprüche, **dadurch gekennzeichnet, dass** im Randbereich der Steckelemente (1) als Ausnehmungen ausgestaltete Aufnahmen (4) vorliegen.

8. Bausatz nach einem der vorhergehenden Ansprüche, **dadurch gekennzeichnet, dass** die Verbindungsmittel (5) als Zapfen im Randbereich der Steckelemente (1) vorgesehen sind.

9. Bausatz nach einem der vorhergehenden Ansprüche, **dadurch gekennzeichnet, dass** die Verbindungsmittel (5) als endständig an den Steckelementen (1) vorliegende Kopfbereiche (3) vorgesehen sind, so dass der Kopfbereich (3) in eine Aufnahme (4) einsteckbar ist.

10. Bausatz nach Anspruch 9, **dadurch gekennzeichnet, dass** der Kopfbereich (3) keilförmig ausgestaltet ist und einen sich verengenden Halsbereich (6) aufweist.

11. Bausatz nach Anspruch 9, **dadurch gekennzeichnet, dass** der Kopfbereich (3) im Wesentlichen rechteckig ausgestaltet ist und einen durch nutartige Ausnehmungen im Randbereich gebildeten Halsbereich (6) aufweist.

12. Bausatz nach Anspruch 9, **dadurch gekennzeichnet, dass** der Kopfbereich (3) nach Außen spitz zulaufende Zähne umfasst.

13. Bausatz nach einem der vorhergehenden Ansprüche, **dadurch gekennzeichnet, dass** die Steckelemente (1) aus Kunststoff bestehen.

## Claims

1. Kit comprising multiple plug-in elements (1) which can be connected in order to form connecting elements, and each plug-in element (1) is of a planar design and has receptacles (4) and connecting means (5), the receptacles (4) being designed in such a manner that at least one connecting means (5) can be inserted into a receptacle (4), **characterised in that** each plug-in element (1) has at least one predetermined breaking point (7) so that each plug-in element (1) can be divided into at least two plug-in elements (1) with receptacles (4) and connecting means (5).

2. Kit according to claim 1, **characterised in that** the plug-in elements (1) have a base area (2) in which the receptacles (4) are in the form of apertures.

3. Kit according to claim 2, **characterised in that** the apertures are polygonal, round or a combination thereof.

4. Kit according to claim 2, **characterized in that** the apertures are H-shaped.

5. Kit according to claim 2, **characterized in that** the apertures are circular in shape, with slot-shaped recesses extending diametrically from the circle.

6. Kit according to any one of the preceding claims, **characterised in that** the receptacles (4) are configured such that an inserted connecting means (5) of a plug-in element (1) can be brought by rotation about its axis from an insertion position into a locking position in which the inserted plug-in element (1) can be reversibly locked.

7. Kit according to one of the preceding claims, **characterised in that** receptacles (4) in the form of recesses are present in the edge region of the plug-in elements (1).

8. Kit according to one of the preceding claims, **characterised in that** the connecting means (5) are provided as pins in the edge region of the plug-in elements (1).

9. Kit according to one of the preceding claims, **characterised in that** the connecting means (5) are provided as head regions (3) located at the ends of the plug-in elements (1), so that the head region (3) can be inserted into a receptacle (4).

10. Kit according to claim 9, **characterised in that** the head region (3) is wedge-shaped and has a narrowing neck region (6).

11. Kit according to claim 9, **characterised in that** the head region (3) is substantially rectangular and has a neck region (6) formed by groove-like recesses in the edge region.

12. Kit according to claim 9, **characterised in that** the head portion (3) comprises outwardly tapering teeth.

13. Kit according to one of the preceding claims, **characterised in that** the plug-in elements (1) are made of plastic.

## Revendications

1. Jeu de pièces comprenant plusieurs éléments enfichables (1) qui peuvent être reliés entre eux pour former des corps de liaison, chaque élément enfichable (1) étant de forme plane et étant muni de logements (4) et de moyens de liaison (5), les logements (4) étant conçus de telle manière, qu'au moins un moyen de liaison (5) peut être enfiché dans un logement (4), **caractérisé en ce que** chaque élément enfichable (1) est muni d'au moins un point destiné à la rupture (7), de sorte que chaque élément enfichable (1) peut être divisé en au moins deux éléments enfichables (1) avec des logements (4) et des moyens de liaison (5).

2. Jeu de pièces selon la revendication 1, **caractérisé en ce que** les éléments enfichables (1) sont munis d'une surface de base (2) dans laquelle les logements (4) se présentent sous la forme d'ajours.

3. Jeu de pièces selon la revendication 2, **caractérisé en ce que** les ajours sont polygonaux, ronds ou une combinaison de ces formes.

4. Jeu de pièces selon la revendication 2, **caractérisé en ce que** les ajours sont en forme de H.

5. Jeu de pièces selon la revendication 2, **caractérisé en ce que** les ajours sont de forme circulaire, des évidements en forme de fente s'étendant diamétralement à partir du cercle.

6. Jeu de pièces selon l'une des revendications précédentes, **caractérisé en ce que** les logements (4) sont conçus de telle sorte qu'un moyen de liaison (5) enfiché d'un élément enfichable (1) peut être amené, par rotation autour de son axe, d'une position d'enfichage dans une position de verrouillage dans laquelle l'élément enfichable (1) enfiché peut être verrouillé de manière réversible.

7. Jeu de pièces selon l'une des revendications précédentes, **caractérisé en ce que** des logements (4) conçus comme des évidements sont présents dans la zone de bordure des éléments enfichables (1).

8. Jeu de pièces selon l'une des revendications précédentes, **caractérisé en ce que** les moyens de liaison (5) sont prévus sous la forme de tenons dans la zone de bordure des éléments enfichables (1).

9. Jeu de pièces selon l'une des revendications précédentes, **caractérisé en ce que** les moyens de liaison (5) sont prévus sous la forme de zones de tête (3) situées à l'extrémité des éléments enfichables (1), de sorte que la zone de tête (3) peut être enfichée dans un logement (4).

10. Jeu de pièces selon la revendication 9, **caractérisé en ce que** la zone de tête (3) est conçue en forme de biseau et est munie d'une zone de col (6) qui se rétrécit.

11. Jeu de pièces selon la revendication 9, **caractérisé en ce que** la zone de tête (3) est conçue en forme essentiellement rectangulaire et est munie d'une zone de col (6) formée par des évidements en forme de rainures dans la zone de bordure.

12. Jeu de pièces selon la revendication 9, **caractérisé en ce que** la zone de tête (3) comprend des dents se terminant en pointe vers l'extérieur.

13. Jeu de pièces selon l'une des revendications précédentes, **caractérisé en ce que** les éléments enfichables (1) sont en matière plastique.
